# EUROPÄISCHE PATENTSCHRIFT

(11) **EP 0 832 335 B1**
(45) Veröffentlichungstag und Bekanntmachung des Hinweises auf die Patenterteilung: **08.09.1999**
(21) Anmeldenummer: 95922411.4
(22) Anmeldetag: 20.06.1995
(51) Int. Cl.: E04B 2/86, E04B 1/16, E04B 5/36, E04C 2/06

(54) **SCHALUNGSTAFEL AUS BETON**
CONCRETE SHUTTERING PANEL
PANNEAU DE COFFRAGE EN BETON

(30) Priorität: 22.06.1994 DE 4421839
(43) Veröffentlichungstag der Anmeldung: 01.04.1998
(73) Patentinhaber: Heilemann, Jochen, 73230 Kirchheim (DE); Most, Hans-Joachim, 73230 Kirchheim (DE)
(72) Erfinder: Heilemann, Jochen, 73230 Kirchheim (DE)
(74) Vertreter: Eder, Eugen, Dipl.-Ing.
(86) Internationale Anmeldenummer: DE9500820
(87) Internationale Veröffentlichungsnummer: WO9535422

(56) Entgegenhaltungen:
- DE-A- 2 521 577
- US-A- 4 910 076
- BULLETIN MENSUEL DES AVIS TECHNIQUES. SUPPLEMENT AUX CAHIERS DU CSTB, Nr.245, Dezember 1993, PARIS FR Seite 1-6 MATHEZ 'Predalle D.400'

## Beschreibung

Die Erfindung betrifft eine dünne, manuell transportierbare und verlegbare Schalungstafel aus Beton für ein Stahlbetonbauteil.

Unter einer verlorenen Schalung wird hier eine Schalung für ein an Ort und Stelle in Gußbeton erstelltes Bauwerk verstanden, die nach Abbinden des Betons nicht entfernt wird, sondern mit dem Bauwerk verbunden bleibt - sei es, daß sie im Boden liegt und nicht entfernt werden kann, sei es, daß sie als tragendes oder gestaltendes Teil des Bauwerkes mit herangezogen wird.

Es ist eine verlorene Schalungstafel bekannt (EP 0 110 874 B1), bei der ein ebenes oder räumliches Bewehrungstahlgewebe zwischen zwei vorgefertigten, entsprechen dem Bewehrungstahlgewebe genuteten Paneelen eingebettet und dieses Ensemble mittels Beton zu einer monolithischen Tragkonstruktion vergossen wird. Das Verfahren zum Herstellen dieses Schalungsplatte ist sehr aufwendig und die Platte daher teuer. Da Bewehrungsstahl vorschriftsmäßig durch mindestens 2 cm Beton überdeckt sein muß, wird die Platte unvermeidlich auch so dick, daß sie die Baumaße verändert und zu schwer ist, als daß sie bspw. durch eine einzelne Person gehandhabt werden kann.

Andere geläufige verlorene (Unter-)Schalungstafeln für sog. Plattendecken mit Aufbeton bestehen aus der für die Statik des Gebäudes erforderlichen, räumlichen Armierung aus Stabstahl, die nur in ihrem im eingebauten Zustand unteren, auf Zug beanspruchten Bereich in Beton eingegossen ist. Nach Einbau wird auch der obere Bereich der Armierung durch Ortbeton vergossen und damit die Decke erstellt. Da die Armierung für jedes Bauwerk individuell statisch berechnet wird, müssen Schalungstafeln für derartige Plattendecken auftragsgebunden gefertigt werden. Dies verteuert nicht nur ihre Fertigung, sondern erschwert auch die Disposition beim Herstellen, beim Lagern, beim Transport und auf der Baustelle.

Es ist auch eine als Bauelement verwendbare Betonverschalung bekannt (DE 1 705 248 U), die jedoch keine Armierung aufweist. Um ausreichende Festigkeit nicht nur beim Handhaben, sondern auch beim Vergießen mit Ortbeton zu gewährleisten, müßte eine solche schalungstafel jedoch so dick ausgebildet und damit so schwer werden, daß sie nicht mehr manuell handhabbar wäre.

Eine weitere bekannte verlorene Schaltafel (DE 25 21 577 A1) weist auf ihrer dem Ortbeton zugekehrten Fläche Noppen auf, auf denen eine Stahlarmierung aufliegt und dadurch in dem korrosionsverhindernden Abstand von der dem Ortbeton abgekehrten Fläche der Schaltafel gehalten wird. Eine Schaltafel mit derartigen Noppen ist aber schwieriger herzustellen und auch schwerer als eine aus einer ebenen Platte bestehende Schaltafel: Die Noppen tragen nicht zu deren nur durch die Plattendicke zwischen den Noppen bestimmte Festigkeit, wohl aber zu deren Gewicht bei.

Der Erfindung war daher die Aufgabe gestellt, eine verlorene schalungstafel zu schaffen, die als geltende Baunormen und Regeln der Baukunst berücksichtigendes Normteil in großen Stückzahlen billig hergestellt, bevorratet und für alle Anwendungsfälle gleichermaßen einsetzbar ist. Sie löst diese Aufgabe durch die Merkmale des Hauptanspruches.

Dadurch, daß die Schaltafel aus einer ebenen Platte besteht, wird der Vorteil erreicht, daß sie einfach herzustellen ist und daß ihr Materialvolumen und damit ihr Gewicht nicht größer ist als die Plattendicke erfordert, die für die Festigkeit der Schaltafel notwendig ist.

Die Armierung der erfindungsgemäßen Schalungstafel ist nicht die die Statik des Bauwerkes bewirkende Stahlarmierung, sondern eine die Festigkeit nur der Schalungstafel bewirkende Armierung. Die Armierung der erfindungsgemäßen schalungstafel ist nicht die die Statik des Bauwerkes bewirkende Stahlarmierung, sondern eine die Festigkeit nur der schalungstafel bewirkende Armierung. Die die Statik des Bauwerkes bewirkende Armierung wird über der und damit unabhängig von der erfindungsgemäßen Schalungstafel eingebaut. Damit wird die Schalungstafel von der Armierung des Bauwerkes unabhängig und kann universell in allen Bauwerken eingesetzt werden.

Es sind bereits Platten, vorzugseise aus Gips, zur Herstellung einer verlorenen Schalung bekannt (DE-GM 77 14 361), die ein- oder beidseitig in die Oberflächen der Platten eingebettete Einlagen aus einem Gewebe oder einem Vlies aufweisen. Diese Einlagen ragen an den Schmalseiten aus der Platte heraus, um die Verbundwirkung zwischen den Platten und dem einzubringenden Kernbeton zu erhöhen. Es ist zwar erwähnt, daß diese Einlagen die Zugfestigkeit der Platten erhöhen. Ein Vlies, aber auch ein Gewebe beliebiger Art kann jedoch in Verbindung mit Gips keine Schalungsplatte erzielen, die ausreichende Festigkeit zum Schalen von stahlarmierten, in Gußbeton zu erstellenden Decken aufweist. Die Platten werden demgemäß auch nur zum Schalen von Wänden vorgeschlagenen. Darüber hinaus führen die materialbedingten chemischen Eigenschaften von Gips einerseits und Stahlarmierung andererseits zu den Stahl korrodierenden chemischen Prozessen, durch die nicht nur der Armierungsstahl seine Festigkeit verliert, sondern auch das Gefüge des Bauwerks beeinträchtigt wird.

Die erfindungsgemäße Schalungstafel besteht daher aus Beton und weist eine Art von Armierung auf, die in Verbindung mit dem Beton bei geringer Plattendicke der Platte die erforderliche Festigkeit verleiht. Die Armierung im unteren, im waagrechten Einbauzustand auf Zug beanspruchten Bereich hat die mit den notwendigen Arbeitsvorgängen verbundene Verkehrs last zuzüglich der Last des aufgetragenen Ortbetons zu tragen. Eine weitere, in dem im vorgesehenen Einbauzustand auf Druck beanspruchten, oberen Bereich der Schalungstafel eingelegte Armierung dient dazu, die Schalungstafel beim Handhaben bruchsicher zu machen. Diese Armierung kann daher schwächer sein als die im auf Zug beanspruchten Bereich.

Als Armierung dienen erfindungsgemäß sich kreuzende Scharen paralleler, eindimensionaler Körper wie (monofile) Drähte oder (multifile) Fäden aus korrosionsbeständigem Material hoher Zugfestigkeit und geringer Zugdehnung. Diese Bedingungen erfüllen insbesondere Drähte oder Fäden aus anorganischen Stoffen wie Glas. Bei besonders hohen Ansprüchen an Festigkeit und geringes Gewicht kann der Einsatz von Kohlenstoffasern gerechtfertigt sein.

Glas hat für den vorliegenden Anwendungsfall die Vorteile,
- daß es infolge seiner im wesentlichen mineralischen Bestandteile ein dem Beton sehr ähnliches Material ist, das sich daher auch sehr innig mit dem Beton verbindet, auf Temperaturänderungen ähnlich reagiert wie Beton usw.;
- daß es eine sehr hohe Zugfestigkeit besitzt, die bereits mit geringer Masse und damit Gewicht eine hohe Festigkeit bewirkt;
- daß es einen E-Modul ähnlich demjenigen von Beton aufweist und daher im Belastungsfall sich ähnlich verhält wie Beton;
- daß Fäden und Gewebe aus Glasfasern ein handelsübliches und damit ohne weiteres verfügbares und wohlfeiles Halbzeug sind.

Erfindungsgemäß besteht die Armierung der Schalungstafel aus mindestens zwei, sich dann vorzugsweise unter einem Winkel von 90° kreuzenden und zu den Seiten der Schalungstafel parallel verlaufenden Fadenscharen. Falls Schalungstafeln in anderen als aufeinander senkrecht stehenden Richtungen am stärksten belastet sind oder wenn nicht rechteckige Schalungstafeln (bspw. gleichseitig dreieckige in Gebäuden mit einem Grundriß im 60°-Raster) verwendet werden, können sich die Fadenscharen auch in anderen Winkeln kreuzen. Die Fadenscharen verlaufen aber bevorzugt in Richtung der stärksten Beanspruchung auf Zug.

Bei höheren Ansprüchen an die Festigkeit der Schalungstafel oder bei Beanspruchung der Schalungstafel in mehreren Richtungen können auch mehr als zwei, bspw. drei Fadenscharen eingesetzt werden, die sich dann vorteilhaft in Winkeln von annähernd 60° kreuzen.

Die einzelnen Fäden der Fadenscharen haben einen gegenseitigen Abstand, der den Durchtritt von flüssigem Beton durch die von den sich kreuzenden Fadenscharen gebildeten Maschen gestattet. Je nach Körnung des verwendeten Betons kann dieser Abstand von wenigen mm bis zu etwa 15 mm betragen.

Die Stärke der Armierungen kann durch Wahl sowohl der Fadendicke als auch des gegenseitigen Abstandes der Fäden in den Fadenscharen den Ansprüchen an die Festigkeit entsprechend gewählt werden. Es hat sich gezeigt, daß die erforderliche Festigkeit der erfindungsgemäßen Schalungstafel mit einer Armierung in Form eines textilen Flächengebildes (Gewebe oder vernetzte Fadenscharen) mit einem Flächengewicht von etwa 100 g/m² erreichbar ist. In manchen Fällen, so bei anderen Plattenabmessungen oder anderen Belastungswerten können auch höhere oder geringere m²-Gewichte vorteilhaft sein. Unterschiedliche oder auch gleiche Flächengewichte können mit Fäden unterschiedlicher Feinheit und/oder unterschiedlichem Abstand zwischen den Fäden erreicht werden.

In aller Regel kann die obere Armierung schwächer gewählt werden als die untere Armierung, ihr Flächengewicht, d.h. die Dichte und/oder die Stärke ihrer Fäden kann geringer sein als diejenige in den Fadenscharen der Armierung im unteren Bereich.

Die sich kreuzenden Fadenscharen können voneinander unabhängig sein. Aus Gründen der leichteren, insbesonderen gemeinsamen Handhabbarkeit sind sie jedoch miteinander verbunden oder vernetzt und bilden insofern ein zweidimensionales, flächiges Tragwerk. Da die Zugbeanspruchung aber immer nur von den einzelnen Fäden aufgenommen wird, sind die Glieder der Armierung als eindimensional anzusprechen. Das Vernetzen der Fäden kann durch Verkleben, Verschweißen oder umhüllendes Beschichten erreicht werden. Vorzugsweise sind die Fadenscharen als Kette und Schuß miteinander verwoben, wobei jedoch zum Zwecke der Schiebefestigkeit der sehr licht (mit großem gegenseitigem Abstand der Fäden) eingestellten Gewebe zusätzlich ein Beschichten, Verschweißen oder Verkleben vorteilhaft ist.

Durch Einsatz der dünnen Fadenscharen als Armierung kann die Dicke der erfindungsgemäßen Schalungstafel so gering gehalten werden, daß die Bauhöhe einer Decke trotz Einbau einer Stahlarmierung über der Schalungstafel nicht erhöht wird. Vorzugsweise ist die verlorene Schalungstafel gerade so dick, daß die vorgeschriebene Betondicke unter bzw. über der Stahlarmierung von 2 cm gegeben ist. Damit kann die Stahlarmierung direkt, ohne die sonst erforderlichen Abstandshalter, auf die Schalungstafel aufgelegt werden.

Eine Stahlarmierung muß vorschriftsmäßig durch eine mindestens 2 cm dicke Betonschicht bedeckt sein. Dies ist durch die Mindestdicke der Schalungstafel gewährleistet. Damit diese Bedingung auch an den Stoßstellen der Schalungstafel erfüllt ist, ist vorgesehen, die Ränder der Schalungstafel auf der dem Ortbeton zugekehrten Seite abzufasen. Dadurch wird erreicht, daß die Höhe der verbleibenden Stoßfuge zwischen den Schalungstafel vermindert wird und daß dünnflüssiger Betonleim in diese Stoßfuge sickern kann und sie ausfüllt und so die vorgeschriebene Betondicke unter bzw. über der Armierung sicherstellt.

Da Schalungstafel und Ortbeton sich nur auf einer ebenen Fläche berühren, ist vorgesehen, die Schalungstafel auf ihrer dem Ortbeton zugekehrten Seite so auszuführen, daß eine innige Verbindung zwischen der Schalungstafel und dem Ortbeton entsteht. Dies kann durch eine rauhe Oberflächengestaltung der Schalungstafel erreicht werden. Diese Fläche der Schalungstafel kann auch in an sich bekannter Weise hinterschnittene Ausnehmungen aufweisen, in die der Ortbeton eintritt und sich verankert. Auch Rillen in der Oberfläche der Schalungstafel haben sich als Mittel zum Erreichen inniger Verbindung zwischen Schalungstafel und Ortbeton bewährt.

Die Abmessungen der Schalungstafel können beliebig gewählt werden. Ein Normmaß von 100 cm x 50 cm entspricht dem Normmaß üblicher Schalungstafeln. In manchen Fällen können aber auch hiervon abweichende Maße vorteilhaft sein.

Die vorgesehene Dicke der Schalungstafel von etwa 2 cm und eine bevorzugte Längen- und Breitenabmessung von 100 cm bzw. 50 cm führen zu einem Gewicht der Schalungstafel von etwa 25 kg, das ein Handhaben der Schalungstafel durch eine Person allein erlaubt.

Die vorgesehene Dicke der Schalungstafel von etwa 2 cm erlaubt auch ein leichtes Zuschneiden der Platten auf Teilmaße mittels steinschneidender Trennmittel wie Steinsägen oder Trennscheiben. Es hat sich gezeigt, daß hierzu ein die untere Armierung durchtrennender Einschnitt genügt, um die Schalungstafel entlang des Einschnittes brechen zu können.

Es ist bekannt, daß Glas durch die Alkalität insbesondere flüssigen, noch nicht abgebundenen Betons angegriffen werden kann. Um eine Beeinträchtigung der Festigkeit der Armierung in der Schalungstafel durch diese Reaktion zu verhindern, wird weiter vorgeschlagen, Fäden aus alkaliresistenten Glasfasern einzusetzen. Derartige Fäden werden von Fachfirmen angeboten.

In weiterer Ausgestaltung der Erfindung wird vorgeschlagen, die Schalungstafel auf ihrer dem Ortbeton abgekehrten Seite mit einer Dämmschicht gegen Wärme/Kälte, gegen Schall oder sonstige Einwirkungen zu versehen. Damit wird der Vorteil erzielt, daß eine derartige Dämmschicht nicht in einem gesonderten Arbeitsgang am Bau angebracht werden muß. Sie kann vielmehr bereits beim Herstellen der Schalungsplatten in arbeitsablaufmäßig günstigerer Weise montiert werden.

Die erfindungsgemäße Schalungstafel ist vor allem auf das Erstellen von gegossenen, armierten Betondecken ausgelegt. Sie kann jedoch ebenso als verlorene Schalung für Wände, für Unterzüge, für Aussparungen, für Fundamente usw. dienen.

In den Figuren der Zeichnung sind zwei Ausführungsformen der erfindungsgemäßen Schalungstafel und mehrere Anwendungsmöglichkeiten derselben beispielshalber dargestellt. Es zeigen
- Fig. 1: den Querschnitt durch eine Schalungstafel;
- Fig. 2: das Schalen einer Decke unter Verwendung der Schalungstafel im Schnitt;
- Fig. 3: das Schalen eines Unterzuges unter Verwendung der Schalungstafel im Schnitt;
- Fig. 4: das Schalen eines Gebäudefundamentes mittels der Schalungstafel im Schnitt;
- Fig. 5: das Schalen einer Aussparung mittels der Schalungstafel im Schnitt;
- Fig. 6: eine mittels der Schalungstafeln erstellte Wand im Schnitt;
- Fig. 7: eine Schalungstafel mit Dämmschicht im Schnitt.

Wie insbesondere aus Fig. 1 erkennbar, besteht die erfindungsgemäße Schalungstafel 1 aus einer ebenen Platte 2 aus Beton vorzugsweise mit einer Körnung nicht gröber als 8. In dem bei waagrechtem Einbau auf Zug beanspruchten Bereich der Schalungstafel 1 dicht über deren Unterseite 3 enthält diese Platte eine Armierung 4 in Form einer Einlage aus zwei sich kreuzenden Scharen 5, 6 mit jeweils zueinander parallelen Fäden. In der Ausführungsform links der Bruchlinie 7 bilden diese Fadenscharen 5, 6 ein Gewebe 8, in der Ausführungsform rechts der Bruchlinie liegen die Fadenscharen übereinander. Um ein Verschieben der Fäden beim Herstellen der Platte 2 zu verhindern, sind die Fäden jedenfalls der nur übereinander liegenden Fadenscharen an ihren Kreuzungspunkten schiebefest miteinander verbunden.

Die Oberseite 9 der Platte 2 weist eine Profilierung auf, die in der Ausführungsform links der Bruchlinie 7 als im Querschnitt schwalbenschwanzförmige, längs oder quer laufende Nuten 10, in der Ausführungsform rechts der Bruchlinie als längs oder quer laufende oder sich kreuzende Rillen 11 ausgebildet ist. Unterhalb dieser Profilierung 10, 11 enthält die Platte 2 eine weitere Armierung 12 ebenfalls in Form einer Einlage aus sich kreuzenden Scharen 5, 6 mit zueinander parallelen Fäden, die ebenfalls miteinander verwoben sein oder nur übereinander liegen können.

Die Ränder 13 der Platte 2 sind gegen die Oberseite 9 hin in Art einer etwa bis zur Hälfte der Dicke der Platte reichenden Fase 14 abgeschrägt. Die Dicke der Platte 2 beträgt vorzugsweise 2 cm.

Zum Herstellen einer Decke 15 mit Schalungstafeln 1 werden diese gemäß Fig. 2 auf einer gestrichelt angedeuteten Stützkonstruktion 16 mit möglichst engen Spalten in der in Fig. 1 dargestellten Oben/Unten-Orientierung ausgelegt. Auf diese Schalungstafellage wird unmittelbar, ohne Abstandhalter die Stahlarmierung 17 aufgelegt. Auf dieser Unterlage kann direkt mittels Ortbetons 18 die Decke 15 gegossen werden.

Bei diesem Gießen fließt Beton in die durch die Fasen 14 gebildeten Nuten 19 und dünnflüssiger Betonleim in die Spalten zwischen den Rändern 13 der Schalungstafeln 1. Damit ist - ausgehend von der Dicke der Schalungstafeln 1 von 2 cm - gewährleistet, daß die Stahlarmierung 17 an allen Stellen durch mindestens 2 cm Beton überdeckt ist. Nach Abbinden des Betons braucht nur die Stützkonstruktion 16 entfernt zu werden. Ein Losschlagen von Schalungstafeln von Betonflächen und ein Verputzen von Gießstegen erübrigt sich.

Zum Herstellen eines Unterzuges 20 gemäß Fig. 3 werden Schalungstafel-Streifen 21 entsprechender Abmessungen zugeschnitten und mittels der gestrichelt angedeuteten Versprießung 22 befestigt. Nach Einlegen der Unterzugarmierung 23 (und einer hier nicht dargestellten Deckenarmierung) wird die Decke 15 und der Unterzug 20 gegossen. Wie ersichtlich, ist auch hier durch Einfließen von Beton in die Fasen 14 und von Betonleim in die anschließenden Spalten die vorgeschriebene Überdeckung der Armierung 23 durch Beton gewährleistet.

Auch für das Herstellen eines Fundamentstreifens 24 im Erdreich gemäß Fig. 4 kann die erfindungsgemäße verlorene Schalungstafel mit Vorteil eingesetzt werden. Hierzu kann eine die Außenseite des Fundamentstreifens 24 bildende Schalungstafel 1 bspw. mittels eines Bodennagels 25 oder anderer, geeigneter Versprießung im ausgehobenen Fundamentgraben aufgestellt werden. Auch die Innenseite des Fundamenstreifens 24 kann mittels eines Schaltafel-Streifens 26 begrenzt werden, wenn sie nicht von der Böschung des ausgehobenen Fundamentgrabens begrenzt werden soll.

In den so umgrenzten Raum kann dann Ortbeton 18 gegossen werden. Nach dessen Abbinden kann der Bodennagel 25 gezogen werden, wodurch das Fundament ohne die Notwendigkeit des Entfernens einer Schalung fertiggestellt ist.

Fig. 5 zeigt in Umkehr des Schalens eines Unterzugs gemäß Fig. 3 das Schalen einer Aussparung 27 in einer aus Beton gegossenen Decke 15 oder Wand. Der Raum der vorgesehenen Aussparung 27 ist allseits mit entsprechend zugeschnittenen Streifen 21 von Schalungsplatten umkleidet, die durch Stützelemente 16 gehalten sind. Die Streifen 21 der Schalungsplatten sind bezüglich ihrer Fasen 14 so angeordnet, daß durch das bereits geschilderte Einfließen von Ortbeton in die durch die Fasen gebildeten Nuten bzw. von dünnflüssigem Betonleim in die verbleibenden Spalten die Betonschicht über einer in der Decke 15 liegenden, hier nicht dargestellten Armierung sichergestellt ist.

Eine mittels der erfindungsgemäßen Schalungsplatten erstellte Wand 28 ist in Fig. 6 dargestellt. Die Schalungsplatten 1 sind in Rinnen 29 einer bspw. mittels Nägeln 30 im Boden 31 befestigten Bodenschiene 32 gestellt bzw. in einer entsprechenden Deckschiene 33 gehalten. An entsprechend aufgebohrten Stellen der Stoßfugen der Schalungsplatten 1 sind stählerne Zuganker 34 eingelegt, die ebenso wie die Bodenschiene 32 und die Deckschiene 33 den Druck des eingefüllten, flüssigen Ortbetons aufnehmen. Die Wand 28 weist auch eine Stahlarmierung 17 auf. Eine Stützkonstruktion zum Halten der Schalung bis zum Erstarren des Ortbetons ist hier bereits entfernt.

Eine mit einer Dämmschicht 35 versehene Schalungstafel ist in Fig. 7 dargestellt. Sie besteht zunächst aus der eigentlichen Schalungstafel 1 wie in Fig. 1 dargestellt und beschrieben. Auf ihrer Unterseite 3, also der dem aufzubringenden Ortbeton abgekehrten Seite ist eine Dämmschicht 35 gegen den Durchtritt von Wärme, Schall oder sonstigen Einwirkungen wie bspw. elektromagnetischer Strahlung oder Feuer angeordnet. Die Dämmschicht 35 kann auch zum Absorbieren von Einwirkungen wie Schall vorgesehen und ausgebildet sein.

Die Dämmschicht 35 besteht aus dem Fachmann bekanntem Material, das die beabsichtigte Dämmwirkung aufweist, bspw. aus Hartschaum wie Styrodur, aus Fasermaterial wie Filz oder Gesteinswolle, aus Mehrschichtplatten, die Kombinationen dieser Materialien mit Flächengebilden wie Karton, Folien oder Blech enthalten können oder aus anderem. Die Dämmschicht 35 ist fest mit der eigentlichen Schalungsplatte 1 verbunden, bspw. mittels (Kunststoff-) Nägeln 36 oder mittels Klebung.

Die erfindungsgemäße Schalungstafel 1 kann dadurch hergestellt werden, daß in eine pfannenartige, flache Form zunächst die untere Armierung 4 eingelegt wird. Sodann wird die Form mit der vorgesehenen Menge Beton befüllt. Infolge der großen Maschen im Armierungsgewebe tritt Beton durch das Gewebe und umhüllt es auch auf der Unterseite. Auf diese Betonfüllung wird die obere Armierung 12 aufgelegt und dann die Form mit einem Deckel geschlossen. In diesem Deckel ist die die Fasen 14 und die Nuten 10 oder Rillen 11 bildende Formgebung eingearbeitet - die die Nuten 10 bildenden Kerne können als in Längsrichtung ziehbare Schienen ausgebildet sein. Die Formvorsprünge im Deckel drücken die obere Armierung 12 in den Beton. Durch Wärmeeinwirkung auf die Form kann das Abbinden des Betons beschleunigt werden. Mit einer Vielzahl von Gießpfannen können die Schalungstafeln in Serie hergestellt werden.

Nach einem anderen Verfahren kann ein quasi endloses Schalungstafel-Band kontinuierlich hergestellt und einzelne Tafeln nach Abbinden des Betons abgetrennt werden.

### Bezugszahlenliste

- 1: Schalungstafel
- 2: Platte
- 3: Unterseite
- 4: untere Armierung
- 5, 6: Fadenscharen
- 7: Bruchlinie
- 8: Gewebe
- 9: Oberseite
- 10: Nuten
- 11: Rillen
- 12: obere Armierung
- 13: Ränder
- 14: Fasen
- 15: Decke
- 16: Stützkonstruktion
- 17: Stahlarmierung
- 18: Ortbeton
- 19: Nut
- 20: Unterzug
- 21: Schalungstafel-Streifen
- 22: Versprießung
- 23: Unterzug-Armierung
- 24: Fundament-Streifen
- 25: Bodennagel
- 26: Schalungstafel-Streifen
- 27: Aussparung
- 28: Wand
- 29: Rinnen
- 30: Bodennagel
- 31: Boden
- 32: Bodenschiene
- 33: Deckschiene
- 34: Zuganker
- 35: Dämmschicht
- 36: Nagel

## Patentansprüche

1. Dünne, manuell transportierbare und verlegbare Schalungstafel aus Beton für ein Stahlbetonbauteil, die aus einer ebenen Platte besteht und eine nur die im eingebauten Zustand beabsichtigte Festigkeit der Schalungstafel (1) bewirkende Armierung (4) aus mindestens zwei sich kreuzenden Fadenscharen (5, 6) aus korrosionsbeständigem Material aufweist, die mindestens in dem im eingebauten Zustand auf Zug beanspruchten Bereich der Schalungstafel in den Beton eingebettet sind, wobei die Ränder (13) der Schalungstafel auf der dem Ortbeton zugekehrten Seite (9) durch eine bis zur Oberseite der Schalungstafel reichende Abschrägung derart abgefast sind, daß die im Stahlbetonbauteil einzubauende Bewehrung (17) direkt auf die Schalungstafel auflegbar und damit auch im Fugenbereich korrosionsgeschützt ist und wobei die dem Ortbeton (18) zugekehrte, im wesentlichen ebene Fläche der Schalungstafel derart ausgebildet ist, daß im Einbauzustand eine innige Verbindung zwischen der Schalungstafel und dem Ortbeton gewährleistet ist.

2. Schalungstafel nach Anspruch 1, dadurch gekennzeichnet, daß auch in dem im eingebauten Zustand auf Druck beanspruchten Bereich der Schalungstafel (1) eine Armierung (12) aus sich kreuzenden Fadenscharen (5, 6) in den Beton eingebettet ist.

3. Schalungstafel nach Anspruch 1 oder 2, dadurch gekennzeichnet, daß die Fadenscharen (5, 6) parallel zu den Seiten (13) der Schalungstafel (1) verlaufen.

4. Schalungstafel nach Anspruch 1 oder 2, dadurch gekennzeichnet, daß die Fadenscharen (5, 6) an den Kreuzungspunkten ihrer Fäden durch Kleben, Verschweißen oder Beschichten miteinander verbunden sind.

5. Schalungstafel nach Anspruch 1 oder 2, dadurch gekennzeichnet, daß die Fadenscharen (5, 6) miteinander verwoben sind.

6. Schalungstafel nach Anspruch 1 oder 2, dadurch gekennzeichnet, daß die Fadenscharen (5, 6) aus Glasfasern bestehen.

7. Schalungstafel nach Anspruch 1 oder 2, dadurch gekennzeichnet, daß das Flächengewicht der Armierung 50 g/m² bis 200 g/m² beträgt.

8. Schalungstafel nach einem der vorhergehenden Ansprüche, dadurch gekennzeichnet, daß die für den Auftrag des Ortbetons (18) vorgesehene Seite (9) der Schalungstafel (1) eine die Haftung zwischen Schalungstafel und Ortbeton erhöhende Formgebung aufweist.

9. Schalungstafel nach Anspruch 8, dadurch gekennzeichnet, daß die für den Auftrag des Ortbetons (18) vorgesehene Seite (9) der Schalungstafel (1) mit hinterschnittenen Ausnehmungen (10) versehen ist.

10. Schalungstafel nach einem der vorhergehenden Ansprüche, dadurch gekennzeichnet, daß die Schalungstafel (1) eine Dicke von mindestens 2 cm aufweist.

11. Schalungstafel nach einem der vorhergehenden Ansprüche, dadurch gekennzeichnet, daß die Schalungstafel (1) vorzugsweise eine Länge von etwa 100 cm und eine Breite von etwa 50 cm aufweist.

12. Schalungstafel nach einem der vorhergehenden Ansprüche, dadurch gekennzeichnet, daß die in die Schalungstafel (1) eingelegten Fäden aus alkalibeständigen Glasfasern bestehen.

13. Schalungstafel nach einem der vorhergehenden Ansprüche, dadurch gekennzeichnet, daß die Schalungstafel (1) auf der dem Ortbeton (18) abgekehrten Seite (3) eine Dämmschicht (35) aufweist.

14. Schalungstafel nach Anspruch 13, dadurch gekennzeichnet, daß die Dämmschicht (35) mittels Verankerungselementen (36) an der Schalungstafel (1) befestigt ist.

## Claims

1. Thin concrecte shuttering panel which can be transported and laid manually and is intended for a reinforced-concrete structural unit, which panel consists of a flat plate and exhibits a reinforcement (4) which provides only the strength of the shuttering panel (1) desired in the installed state, said reinforcement comprising at least two intersecting groups of filaments (5, 6), which consist of corrosion-resistant material and are embedded in the concrete at least in that region of the shuttering panel which, in the installed state, is subjected to tensile stressing, the borders (13) of the shuttering panel being chamfered on the side (9) facing the in-situ concrete by a chamfer extending to the upper side of the shuttering panel, such that the reinforcement (17) which is to be installed in the reinforced-concrete structural unit can be laid directly onto the shuttering panel and is thus also protected against corrosion in the joint region, and that surface of the shuttering panel which faces the in-situ concrete (18) and is substantially flat being designed such that, in the installed state, intimate bonding is ensured between the shuttering panel and the in-situ concrete.

2. Shuttering panel according to claim 1, characterized in that a reinforcement (12) comprising intersecting groups of filaments (5, 6) is also embedded in the concrete in that region of the shuttering panel (1) which, in the installed state, is subjected to compression.

3. Shuttering panel according to claim 1 or 2, characterized in that the groups of filaments (5, 6) run parallel to the sides (13) of the shuttering panel (1).

4. Shuttering panel according to claim 1 or 2, characterized in that the groups of filaments (5, 6) are connected to one another at the points of interception of their filaments by adhesive bonding, welding or coating.

5. Shuttering panel according to claim 1 or 2, characterized in that the groups of filaments (5, 6) are interwoven with one another.

6. Shuttering panel according to claim 1 or 2, characterized in that the groups of filaments (5, 6) comprise glass fibres.

7. Shuttering panel according to claim 1 or 2, characterized in that the weight per unit area of the reinforcement is from 50 g/m² to 200 g/m².

8. Shuttering panel according to one of the preceding claims, characterized in that the side (9) of the shuttering panel (1) which is provided for the application of the in-situ concrete (18) exhibits a shaping which increases the adherence between the shuttering panel and the in-situ concrete.

9. Shuttering panel according to claim 8, characterized in that the side (9) of the shuttering panel (1) which is provided for the application of the in-situ concrete (18) is provided with undercut recesses (10).

10. Shuttering panel according to one of the preceding claims, characterized in that the shuttering panel (1) has a thickness of at least 2 cm.

11. Shuttering panel according to one of the preceding claims, characterized in that the shuttering panel (1) preferably has a length of approximately 100 cm and a width of approximately 50 cm.

12. Shuttering panel according to one of the preceding claims, characterized in that the filaments inserted into the shuttering panel (1) consist of alkali-resistant glass fibres.

13. Shuttering panel according to one of the preceding claims, characterized in that, on the side (3) remote from the in-situ concrete (18), the shuttering panel (1) exhibits an insulating layer (35).

14. Shuttering panel according to claim 13, characterized in that the insulating layer (35) is fastened on the shuttering panel (1) by means of anchoring elements (36).

## Revendications

1. Panneau de coffrage mince en béton, pouvant être transporté et posé manuellement pour un composant en béton armé, qui est constitué par une plaque plane et par une armature (4) qui procure uniquement la solidité au panneau de coffrage (1), à l'état installé, et est constituée par au moins deux ensembles de fils (5, 6) qui se croisent et sont réalisés en un matériau résistant à la corrosion et sont noyés dans du béton au moins dans la partie du panneau de coffrage, qui est sollicitée en traction à l'état monté, les bords (13) du panneau de coffrage étant biseautés sur le côté (9) tourné vers le béton coulé sur place, sous l'effet d'un biseautage qui s'étend jusqu'à la face supérieure du panneau de coffrage de telle sorte que l'armature (17) devant être insérée dans la pièce en béton armé peut être appliquée directement sur le panneau de coffrage et par conséquent est également protégée vis-à-vis de la corrosion dans la zone de joint, et dans lequel la surface essentiellement plane du panneau de coffrage, qui est tournée vers le béton coulé sur place (18), est réalisée de telle sorte qu'à l'état l'installé, une liaison intime est garantie entre le panneau de coffrage et le béton coulé sur place.

2. Panneau de coffrage selon la revendication 1, caractérisé en ce qu'une armature (12) formée d'ensembles de fils (5, 6) qui se croisent est noyée dans le béton également dans la zone du panneau de coffrage (1) qui est sollicitée en compression à l'état monté.

3. Panneau de coffrage selon la revendication 1 ou 2, caractérisé en ce que les ensembles de fils (5, 6) sont parallèles aux côtés (13) du panneau de coffrage (1).

4. Panneau de coffrage selon la revendication 1 ou 2, caractérisé en ce que les ensembles de fils (5, 6) sont reliés entre eux au niveau des points de croisement de leurs fils par collage, soudage ou recouvrement par un revêtement.

5. Panneau de coffrage selon la revendication 1 ou 2, caractérisé en ce que les ensembles de fils (5, 6) sont entrelacés.

6. Panneau de coffrage selon la revendication 1 ou 2, caractérisé en ce que les ensembles de fils (5, 6) sont formés de fibres de verre.

7. Panneau de coffrage selon la revendication 1 ou 2, caractérisé en ce que le poids spécifique de l'armature est compris entre 50 g/m² et 200 g/m².

8. Panneau de coffrage selon l'une des revendications précédentes, caractérisé en ce que le côté (9) du panneau de coffrage (1), qui est prévu pour le dépôt du béton coulé sur place (18), possède une configuration augmentant l'adhérence entre le panneau de coffrage et le béton coulé sur place.

9. Panneau de coffrage selon la revendication 8, caractérisé en ce que le côté (9) du panneau de coffrage (1), qui est prévu pour le dépôt du béton coulé sur place (18), comporte des évidements en contre-dépouille (10).

10. Panneau de coffrage selon l'une des revendications précédentes, caractérisé en ce que le panneau de coffrage (1) possède une épaisseur d'au moins 2 cm.

11. Panneau de coffrage selon l'une quelconque des revendications précédentes, caractérisé en ce que le panneau de coffrage possède de préférence une longueur comprise entre environ 100 cm et une largeur d'environ 50 cm.

12. Panneau de coffrage selon l'une des revendications précédentes, caractérisé en ce que les fils insérés dans le panneau de coffrage (1) sont constitués par des fibres de verre résistantes aux alcalis.

13. Panneau de coffrage selon l'une des revendications précédentes, caractérisé en ce que le panneau de coffrage (1) comporte une couche isolante (35) sur le côté (3) tourné à l'opposé du béton coulé sur place.

14. Panneau de coffrage selon la revendication 13, caractérisé en ce que la couche isolante (35) est fixée au panneau de coffrage (1) au moyen d'éléments d'ancrage (36).
